# EUROPÄISCHE PATENTANMELDUNG

(11) **EP 0 844 699 A2**
(43) Veröffentlichungstag der Anmeldung: **27.05.1998**
(21) Anmeldenummer: 97115707.8
(22) Anmeldetag: 09.09.1997
(51) Int. Cl.: H01R 17/12

(54) **Koaxial-Steckverbinderelement**

(30) Priorität: 26.11.1996 DE 19648966
(71) Anmelder: SIEMENS AKTIENGESELLSCHAFT, 80333 München (DE)
(72) Erfinder: Acke, Edgard, 8020 Oostkamp (BE)

(57) **Zusammenfassung**

Es wird ein Koaxial-Steckverbinderelement beschrieben, bei welchem das Außenleiter-Kontaktelement (22) und/oder das Innenleiter-Kontaktelement (21) mehrere, durch Zwischenräume (23, 26) voneinander getrennte federnde Kontakt-Lamellen (24, 27) aufweisen. Die Zwischenräume (23) und/oder (26) sind derart geformt und/oder bemessen, daß im Verbindungszustand dort zu liegen kommende Kontaktstifte der Kontaktstiftleiste zumindest mit einer der an einen jeweiligen Zwischenraum angrenzenden Kontakt-Lamellen in Kontakt kommen.

## Beschreibung

Die vorliegende Erfindung betrifft ein Koaxial-Steckverbinderelement gemäß dem Oberbegriff des Patentanspruchs 1, d.h. ein Koaxial-Steckverbinderelement, dessen den Innenleiter und den Außenleiter repräsentierende Kontaktelemente mit Kontaktstiften einer Kontaktstiftleiste in Kontakt bringbar sind, wobei das Außenleiter-Kontaktelement und/oder das Innenleiter-Kontaktelement mehrere, durch Zwischenräume voneinander getrennte federnde Kontakt-Lamellen aufweisen.

Ein derartiges Koaxial-Steckverbinderelement ist beispielsweise aus der EP 0 578 099 B1 bekannt.

Das in der EP 0 578 099 B1 beschriebene Koaxial-Steckverbinderelement weist wie "normale" Koaxial-Steckverbinderelemente ein Innenleiter-Kontaktelement und ein dieses umgebendes und elektrisch abschirmendes Außenleiter-Kontaktelement auf. Im Gegensatz zu den "normalen" Koaxial- Steckverbinderelementen sind das Innenleiter-Kontaktelement und das Außenleiter-Kontaktelement jedoch derart ausgebildet, daß sie auf bzw. zwischen Kontaktstifte einer Kontaktstiftleiste steckbar und dadurch mit diesen in Kontakt bringbar sind.

Das Außenleiter-Kontaktelement ist hierzu am Außenumfang seines mit der Kontaktstiftleiste verbindbaren Abschnittes mit zwei einander diametral gegenüberliegenden bzw. mit vier, jeweils in gleichem Abstand voneinander über den Außenumfang verteilt angeordneten, nach außen vorstehenden, radial federnden Kontakt-Lamellen versehen, über welche zwei einander diametral gegenüberliegende oder vier an den Eckpunkten eines Quadrats liegende Kontaktstifte der Kontaktstiftleiste kontaktierbar sind.

Das Innenleiter-Kontaktelement ist als eine ebenfalls Kontakt-Lamellen aufweisende Innenleiterbuchse ausgebildet, über welche ein (Mittel-)Kontaktstift, der zwischen den diametral gegenüberliegenden zwei Kontaktstiften bzw. mittig innerhalb der vier an den Eckpunkten eines Quadrats liegenden Kontaktstiften angeordnet ist, kontaktierbar ist.

Eine schematische Darstellung des durch das bekannte Koaxial-Steckverbinderelement realisierbaren Kontaktprinzips ist in Figur 4 veranschaulicht.

Die Figur 4 zeigt ein Kontaktstiftfeld 106, dessen Kontaktstifte teilweise mit dem Außenleiter-Kontaktelement 122 und dem Innenleiter-Kontaktelement 121 eines auf das Kontaktstiftfeld aufgesteckten Koaxial-Steckverbinderelementes in Kontakt stehen. Wie aus der Figur 4 ersichtlich ist, ist das vier Kontakt-Lamellen 124 aufweisende Außenleiter-Kontaktelement 122 mit vier Kontaktstiften 161 des Kontaktstiftfeldes 106 verbunden, und das zwei Kontakt-Lamellen 127 aufweisende Innenleiter-Kontaktelement 121 ist mit einem bezüglich der Kontaktstifte 161 zentral angeordneten Kontaktstift 162 verbunden.

Die Kontakt-Lamellen 124 drücken im in der Figur dargestellten Verbindungszustand radial nach außen gegen die Kontaktstifte 161; die Kontakt-Lamellen 127 drücken im in der Figur dargestellten Verbindungszustand radial nach innen gegen den Kontaktstift 162. Dadurch läßt sich sowohl zwischen den Kontakt-Lamellen 124 und den Kontaktstiften 161 als auch zwischen den Kontakt-Lamellen 127 und dem Kontaktstift 162 ein guter elektrischer Kontakt erzielen.

Nichtsdestotrotz ist jedoch bisweilen zu beobachten, daß der Kontakt zwischen dem Koaxial-Steckverbinderelement und den Kontaktstiften der Kontaktstiftleiste nicht optimal ist.

Der vorliegenden Erfindung liegt daher die Aufgabe zugrunde, das Koaxial-Steckverbinderelement gemäß dem Oberbegriff des Patentanspruchs 1 derart weiterzubilden, daß mit möglichst geringem Aufwand zuverlässig sichergestellt werden kann, daß zwischen dem Koaxial-Steckverbinderelement und den mit diesem in Kontakt zu bringenden Kontaktstiften einer Kontaktstiftleiste stets ein unter allen Umständen optimaler elektrischer Kontakt herstellbar ist.

Diese Aufgabe wird erfindungsgemäß durch das im kennzeichnenden Teil des Patentanspruchs 1 beanspruchte Merkmal gelöst.

Demnach ist vorgesehen, daß die zwischen den Kontakt-Lamellen des Außenleiter-Kontaktelements vorgesehenen Zwischenräume und/oder die zwischen den Kontakt-Lamellen des Innenleiter-Kontaktelements vorgesehenen Zwischenräume derart geformt und/oder bemessen sind, daß im Verbindungszustand dort zu liegen kommende Kontaktstifte der Kontaktstiftleiste zumindest mit einer der an einen jeweiligen Zwischenraum angrenzenden Kontakt-Lamellen in Kontakt kommen.

Dadurch kann gewährleistet werden, daß diejenigen Kontaktstifte der Kontaktstiftleiste, die dazu ausgewählt sind, mit dem Außenleiter-Kontaktelement oder mit dem Innenleiter-Kontaktelement des Koaxial-Steckverbinderelements in Verbindung gebracht zu werden, mit den zugeordneten Kontaktelementen auch tatsächlich in Verbindung kommen. D.h., es ist ausgeschlossen, daß die betreffenden Kontaktstifte in Zwischenräumen zwischen den Kontakt-Lamellen des Außenleiter-Kontaktelements oder zwischen den Kontakt-Lamellen des Innenleiter-Kontaktelements zu liegen kommen, ohne wenigstens eine der diesseits und jenseits des Zwischenraumes liegenden Kontakt-Lamellen zu berühren.

Das Erzielen einer guten elektrischen Verbindung zwischen dem Koaxial-Steckverbinderelement und der Kontaktstiftleiste ist folglich unabhängig von der Orientierung bzw. der Relativlage des Koaxial-Steckverbinderelements und der Kontaktstiftleiste beim Zusammenstecken derselben. Nicht in einer bestimmten Orientierung in ein Verbindergehäuse eingebaute Koaxial-Steckverbinderelemente können daher anders als bisher nicht mehr die Ursache für eine schlechte elektrische Verbindung zwischen dem Koaxial-Steckverbinderelement und der Kontaktstiftleiste sein. Eine wie auch immer geartete besondere Ausrichtung bzw. Orientierung des Koaxial-Steckverbinderelements und des dieses in sich aufnehmenden Verbindergehäuses beim Zusammenbau derselben kann daher entfallen. Entsprechendes gilt für die Ausrichtung des Innenleiter-Kontaktelements relativ zum Außenleiter-Kontaktelement.

Es wurde mithin ein Koaxial-Steckverbinderelement geschaffen, bei welchem ohne Mehraufwand zuverlässig sichergestellt ist, daß zwischen dem Koaxial-Steckverbinderelement und den mit diesem in Kontakt zu bringenden Kontaktstiften einer Kontaktstiftleiste stets ein unter allen Umständen optimaler elektrischer Kontakt herstellbar ist.

Vorteilhafte Weiterbildungen der Erfindung sind Gegenstand der Unteransprüche.

Die Erfindung wird nachfolgend anhand eines Ausführungsbeispiels unter Bezugnahme auf die Zeichnung näher erläutert.
Es zeigen
- Figur 1: eine Seitenansicht eines teilweise geschnitten dargestellten Ausführungsbeispiels des erfindungsgemäßen Koaxial-Steckverbinderelements,
- Figur 2: eine Schnittansicht eines mehrere Koaxial-Steckverbinderelemente enthaltenden Koaxial-Steckverbinders und einer Kontaktstiftleiste, auf welche der Koaxial-Steckverbinder aufzustecken ist,
- Figur 3: eine Draufsicht auf die Kontaktstiftleiste nach Figur 2 im mit den Innenleiter- und Außenleiter-Kontaktelementen des Koaxial-Steckverbinders nach Figur 2 verbundenen Zustand, und
- Figur 4: die Darstellung eines durch ein bekanntes Koaxial-Steckverbinderelement realisierbaren Kontaktprinzips.

Das erfindungsgemäße und im folgenden näher beschriebene Koaxial-Steckverbinderelement ist in den Figuren mit dem Bezugszeichen 1 bezeichnet.

Das Koaxial-Steckverbinderelement 1 weist einen im wesentlichen kreisförmigen Querschnitt auf und läßt sich, wie insbesondere aus der Figur 1 ersichtlich ist, in einen vorderen Abschnitt 2 und einen hinteren Abschnitt 3 untergliedern.

Der hintere Abschnitt 3 ist derjenige Abschnitt des Koaxial-Steckverbinderelements 1, in welchen ein Koaxialkabel 4 mündet, dessen Innenleiter 41 und Außenleiter 42 über das Koaxial-Steckverbinderelement mit später noch genauer beschriebenen Kontaktstiften einer Kontaktstiftleiste 6 zu verbinden sind.

Der vordere Abschnitt 2 des Koaxial-Steckverbinderelements 1 ist derjenige Abschnitt des Koaxial-Steckverbinderelements, der zur elektrischen Verbindung mit den Kontaktstiften der besagten Kontaktstiftleiste 6 vorgesehen ist.

Der hintere Abschnitt 3 des Koaxial-Steckverbinderelements 1 umfaßt im wesentlichen eine elektrisch leitend ausgebildete Außenhülse 31, eine ebenfalls hülsenartig und elektrisch leitend ausgebildete Crimpstütze 32 und einen im wesentlichen zylinderförmig ausgebildeten, aus elektrisch isolierendem Material bestehenden Isolierkörper 33.

Der Außendurchmesser des Isolierkörpers 33 entspricht im wesentlichen dem Innendurchmesser der Außenhülse 31. Im bestimmungsgemäß zusammengesetzten Zustand des Koaxial-Steckverbinderelements 1 ist der Isolierkörper 33 in die Außenhülse 31 eingeschoben und relativ zu dieser unverrückbar fixiert.

Der Isolierkörper 33 wird von einem sich vom vorderen Abschnitt 2 in den hinteren Abschnitt 3 des Koaxial-Steckverbinderelements 1 erstreckenden, später noch genauer beschriebenen Innenleiter-Kontaktelement 21 durchdrungen; der Isolierkörper 33 hält das besagte Innenleiter-Kontaktelement 21 in einer bezüglich der Außenhülse 31 und bezüglich eines später noch genauer beschriebenen Außenleiter-Kontaktelements 22 in etwa zentrierten Stellung und isoliert es elektrisch gegenüber diesen.

Das in den hinteren Anschnitt 3 des Koaxial-Steckverbinderelements 1 einzuführende Koaxialkabel 4 besteht, wie vorstehend bereits angedeutet wurde, im wesentlichen aus einem Innenleiter 41 und einem diesen umgebenden Außenleiter 42.

Der Innenleiter 41, welcher in der Regel als ein mehr oder weniger dicker Draht realisiert ist, ist elektrisch mit dem Innenleiter-Kontaktelement 21 des Koaxial-Steckverbinderelements verbunden, und der Außenleiter 42, welcher in der Regel als ein Schirmgeflecht realisiert ist, ist über die Außenhülse 31 elektrisch mit dem Außenleiter-Kontaktelement 22 des Koaxial-Steckverbinderelements 1 verbunden.

Das Verbinden des Koaxialkabels 4 mit dem Koaxial-Steckverbinderelement 1 wird durch die Ausführung der folgenden Schritte durchgeführt:
1) Entfernen eines äußeren Isolationsmantels vom Koaxialkabel 4 (Freilegen des darunter verlaufenden, den Außenleiter 42 repräsentierenden Schirmgeflechts),
2) Aufschieben der Crimpstütze 32 über den Außenleiter 42,
3) Umstülpen des Außenleiters 42 über die Crimpstütze 32,
4) Entfernen eines den Innenleiter 41 umgebenden inneren Isolationsmantels (Freilegen des darunter verlaufenden Innenleiters 41), und
5) Verbinden des freiliegenden Innenleiters 41 des Koaxialkabels 4 mit dem Innenleiter-Kontaktelement 21 des Koaxial-Steckverbinderelements 1 und Verbinden des freiliegenden Außenleiters 42 des Koaxialkabels 4 mit dem Außenleiter-Kontaktelement 22 des Koaxial-Steckverbinderelements 1.

Zum Verbinden des Innenleiters 41 des Koaxialkabels 4 mit dem Innenleiter-Kontaktelement 21 des Koaxial-Steckverbinderelements 1 wird der freigelegte Abschnitt des Innenleiters 41 in eine entsprechende Öffnung des Innenleiter-Kontaktelements 21 gesteckt und dort durch Löten, Crimpen oder dergleichen dauerhaft befestigt. Eine dauerhafte Verbindung zwischen dem Außenleiter 42 des Koaxialkabels 4 mit dem Außenleiter-Kontaktelement 22 des Koaxial-Steckverbinderelements 1 erfolgt "nur" mittelbar über die Außenhülse 31, wobei die Verbindung zwischen dem Außenleiter 42 des Koaxialkabels 4 und der Außenhülse 31 dadurch bewerkstelligt wird, daß die Außenhülse 31 beispielsweise durch Crimpen unter Einklemmen des umgeschlagenen Außenleiterabschnittes des Koaxialkabels auf die sich dabei nicht oder kaum verformende Crimpstütze 32 gepreßt wird; ein derartiges Zusammenpressen ergibt eine hervorragende elektrische Verbindung und kann das Koaxial-Steckverbinderelement zugleich flüssigkeits- und gasdicht gegen außen abdichten. Selbstverständlich kann die Verbindung zwischen dem Koaxialkabel 4 und dem Koaxial-Steckverbinderelement 1 auch auf beliebige andere Art und Weise bewerkstelligt werden.

Der vorstehend bereits erwähnte vordere Abschnitt 2 des Koaxial-Steckverbinderelements 1 besteht aus dem bereits mehrfach erwähnten Innenleiter-Kontaktelement 21 und dem ebenfalls bereits mehrfach erwähnten Außenleiter-Kontaktelement 22.

Das Außenleiter-Kontaktelement 22 ist im zusammengebauten Zustand zwischen der Außenhülse 31 und dem Isolierkörper 33 verklemmt; der Isolierkörper 33 weist zu diesem Zweck in seinem dem vorderen Abschnitt 2 des Koaxial-Steckverbinderelements 1 zugewandten Abschnitt einen Durchmesser auf, der es erlaubt, das Außenleiter-Kontaktelement 22 zwischen den Isolierkörper 33 und die Außenhülse 31 einzuschieben. Das Verklemmen des Außenleiter-Kontaktelements 22 zwischen dem Isolierkörper 33 und der Außenhülse 31 kann beispielsweise durch ein lokales Zusammendrücken der Außenhülse 31 im Bereich des Isolierkörpers 33 (beispielsweise durch Crimpen) erfolgen. Durch eine derartige oder ähnliche Verbindung sind das Außenleiter-Kontaktelement 22, die Außenhülse 31 und das Isolierteil 33 relativ zueinander unverrückbar fixiert; außerdem ist das Außenleiter-Kontaktelement 22 dadurch über die Außenhülse 31 sicher und zuverlässig elektrisch mit dem Außenleiter 42 des Koaxialkabels 4 verbunden.

Das Innenleiter-Kontaktelement 21 ist, wie vorstehend bereits erwähnt wurde, an zentraler Stelle durch den Isolierkörper 33 geführt; es wird zusammen mit diesem in einer unverrückbaren Stellung gehalten.

Das Außenleiter-Kontaktelement 22 weist eine im wesentlichen zylindermantelförmige Gestalt auf und ist von Längsschlitzen 23 durchsetzt, die sich, wie aus der Figur 1 ersichtlich ist, jeweils vom freien Endabschnitt des Außenleiter-Kontaktelements 22 ein Stück zum hinteren Abschnitt 3 des Koaxial-Steckverbinderelements 1 hin erstrecken.

Die jeweils zwischen zwei Längsschlitzen 23 vorhandenen Teile des Außenleiter-Kontaktelements 22 sind in Radialrichtung federnd ausgebildete Kontakt-Lamellen 24 mit einer am freien Endabschnitt ausgebildeten Kontaktzone 25; die Längsschlitze 23 des Außenleiter-Kontaktelements 22 sind mithin Zwischenräume zwischen benachbarten Kontakt-Lamellen 24 desselben.

Die Kontaktzonen 25 der Kontakt-Lamellen 24 sind als nach außen abstehende wulstartige Verdickungen derselben ausgebildet; über diese wulstartigen Verdickungen können die Kontakt-Lamellen 24 mit am Außenumfang des Außenleiter-Kontaktelements 22 zu liegenden Kontaktstiften einer Kontaktstiftleiste in Kontakt kommen.

Ähnlich wie das Außenleiter-Kontaktelement 22 weist auch das Innenleiter-Kontaktelement 21 eine im wesentlichen zylindermantelförmige Gestalt auf; es ist von Längsschlitzen 26 durchsetzt, die sich jeweils vom freien Endabschnitt des Innenleiter-Kontaktelements 21 ein Stück zum hinteren Abschnitt 3 des Koaxial-Steckverbinderelements 1 hin erstrecken.

Die jeweils zwischen zwei Längsschlitzen 26 vorhandenen Teile des Innenleiter-Kontaktelements 21 sind in Radialrichtung federnd ausgebildete Kontakt-Lamellen 27 mit einer am freien Endabschnitt ausgebildeten Kontaktzone 28; die Längsschlitze 26 des Innenleiter-Kontaktelements 21 sind mithin Zwischenräume zwischen benachbarten Kontakt-Lamellen desselben.

Über die Kontaktzonen 28 können die Kontakt-Lamellen 27 mit einem innerhalb des Innenleiter-Kontaktelements 21 zu liegen kommenden Kontaktstift der Kontaktstiftleiste in Kontakt kommen.

Die Anzahl der Kontakt-Lamellen 24 des Außenleiter-Kontaktelements 22 und die Anzahl der Kontakt-Lamellen 27 des Innenleiter-Kontaktelements 21 können unabhängig voneinander beliebig groß gewählt werden.

Die Breite der jeweiligen Kontakt-Lamellen und, wie aus den nachfolgenden Erläuterungen zur Breite der jeweiligen Schlitze verstanden werden wird, damit auch deren Anzahl wird vorzugsweise von der gewünschten Federkraft und dem gewünschten Ausmaß an elastischer Bewegbarkeit der Kontakt-Lamellen abhängig gemacht.

Die zwischen den jeweiligen Kontakt-Lamellen vorgesehenen Schlitze sind jeweils so geformt und/oder bemessen, daß in diesen kein Kontaktstift bzw. - noch besser - kein nicht unerheblich großer Teil eines Kontaktstiftes des Kontaktstiftfeldes zu liegen kommen kann, ohne zumindest eine der diesseits und jenseits desselben vorgesehenen Kontakt-Lamellen zu berühren. Die Schlitze sind vorzugsweise zumindest lokal so eng bemessen, daß die durch die jeweiligen Kontakt-Lamellen zu kontaktierenden Kontaktstifte der Kontaktstiftleiste nicht durch diese von innerhalb des betreffenden Kontaktelements nach außerhalb desselben oder umgekehrt gelangen können.

Andererseits muß jedoch die Breite der im Außenleiter-Kontaktelement 22 vorgesehenen Schlitze (genauer gesagt die Summe der Breiten aller Schlitze) so bemessen sein, daß ein ausreichend weites radiales Zusammendrücken der Kontakt-Lamellen möglich ist; eine gewisse radiale Zusammendrückbarkeit der Kontakt-Lamellen muß gegeben sein, denn der Außendurchmesser des Außenleiter-Kontaktelements 22 ist zumindest im Bereich der Kontaktzonen 25 vorzugsweise etwas größer als der Abstand zwischen einander diametral gegenüberliegenden Paaren der durch das Außenleiter-Kontaktelement 22 zu kontaktierenden Kontaktstifte.

Im betrachteten Ausführungsbeispiel weist, wie insbesondere aus der später noch genauer beschriebenen Figur 3 ersichtlich ist, das Außenleiter-Kontaktelement 22 eines jeden Koaxial-Steckverbinderelements 1 sechs Kontakt-Lamellen 24, und das Innenleiter-Kontaktelement 21 eines jeden Koaxial-Steckverbinderelements zwei Kontakt-Lamellen 27 auf.

Wie aus den Figuren 2 und 3 ersichtlich ist, werden jeweils mehrere der zuvor ausführlich beschriebenen Koaxial-Steckverbinderelemente 1 über- und/oder nebeneinander in ein Steckverbindergehäuse 51 eingesetzt und dadurch zu einem einzigen Steckverbinder 5 zusammengefaßt.

Der im vorliegenden Ausführungsbeispiel betrachtete Steckverbinder 5 ist zur Aufnahme von insgesamt acht Koaxial-Steckverbinderelementen 1 ausgelegt, welche, wie aus der Figur 3 ersichtlich ist, in zwei übereinander liegenden Reihen aus jeweils vier Koaxial-Steckverbinderelementen angeordnet sind.

Die Stirnseite des Steckverbinders 5 ist als eine Lochmaske 52 ausgebildet, durch deren Löcher bzw. Öffnungen die durch den Steckverbinder 5 zu kontaktierenden Kontaktstifte einer Kontaktstiftleiste führbar sind; die besagten Öffnungen der Lochmaske sind mit Findungstrichtern versehen.

Die besagte Kontaktstiftleiste ist in der Figur 2 mit dem Bezugszeichen 6 bezeichnet und ist eine "normale", d.h. für Niederfrequenz- bzw. NF-Signale ausgelegte Kontaktstiftleiste, die, wie aus der Figur 3 ersichtlich ist, ein aus 9 x 5 Kontaktstiften bestehendes Kontaktstiftfeld enthält. Die besagten 9 x 5 Kontaktstifte sind in einem regelmäßigen Raster angeordnet, wobei die horizontalen und vertikalen Abstände zwischen benachbarten Kontaktstiften beispielsweise jeweils 2,5 mm betragen können.

Die Kontaktstiftleiste 6 wird seitlich durch einen Rahmen 61 begrenzt und weist einen Haltemechanismus 62 auf, durch welchen ein auf die Kontaktstiftleiste 6 aufgesteckter Steckverbinder 5 in dessen Verbindungsstellung gehalten wird.

Die Kontaktstiftleiste 6 ist im betrachteten Ausführungsbeispiel auf einer Leiterplatte 7 montiert.

Beim Aufstecken der Steckverbinders 5 auf die Kontaktstiftleiste 6 gelangen deren Kontaktstifte durch die in der Stirnseite des Steckverbinders vorgesehenen Öffnungen hindurch in dessen Inneres und dort in Kontakt mit den Innenleiter- und Außenleiter-Kontaktelementen 21 bzw. 22 der jeweiligen Koaxial-Steckverbinderelemente 1.

Welche Kontaktstifte dabei an welcher Stelle mit welchen Kontaktelementen der Koaxial-Steckverbinderelemente 1 in Kontakt kommen, ist aus der Figur 3 ersichtlich.

In der Figur 3 ist eine Draufsicht auf die Kontaktstifte der Kontaktstiftleiste 6 und die Kontakt-Lamellen der mit diesen verbundenen Kontaktelemente der Koaxial-Steckverbinderelemente 1 gezeigt.

Die Kontaktstifte der Kontaktstiftleiste 6 haben im betrachteten Beispiel einen quadratischen Querschnitt mit einer Kantenlänge von z.B. etwa 0,55 bis 0,65 mm; sie können jedoch auch einen beliebigen anderen Querschnitt und oder eine andere Größe aufweisen. Die besondere Ausbildung und Bemessung der Schlitze 23 und/oder 26 kann sich grundsätzlich bei Kontaktstiften jeder Form und Größe als vorteilhaft erweisen; als besonders wirkungsvoll erweist sie sich jedoch in der Regel bei Kontaktstiften mit nicht kreisrunden, also beispielsweise ovalen, rechteckförmigen, quadratischen oder sonstigen, eine oder mehrere Ecken aufweisenden Querschnitten.

Jedes der Außenleiter-Kontaktelemente 22 steht mit vier gleichmäßig über den Außenumfang verteilten Kontaktstiften in Kontakt; die Kontakt-Lamellen 24 der Außenleiter-Kontaktelemente 22 sind, wie vorstehend bereits erwähnt wurde, elastisch federnd ausgebildet und drücken im Verbindungszustand in einer radial nach außen verlaufenden Richtung gegen die zu kontaktierenden Kontaktstifte.

Jedes der Innenleiter-Kontaktelemente 21 steht mit einem zentral zwischen den mit dem jeweiligen Außenleiter-Kontaktelement 22 verbundenen Kontaktstiften angeordneten Mittelkontaktstift in Kontakt; die Kontakt-Lamellen 27 der Innenleiter-Kontaktelemente 21 sind, wie vorstehend bereits erwähnt wurde, elastisch federnd ausgebildet und drücken im Verbindungszustand in einer radial nach innen verlaufenden Richtung gegen den zu kontaktierenden Mittelkontaktstift.

Die Anzahl der Kontaktstifte, mit denen das Innenleiter-Kontaktelement und das Außenleiter-Kontaktelement in Kontakt kommen, kann beliebig größer oder kleiner als im betrachteten Ausführungsbeispiel sein. Die jeweils zu kontaktierenden Kontaktstifte können wahlweise mit der Innenfläche oder der Außenfläche der zugeordneten Kontaktelemente der jeweiligen Koaxial-Steckverbinderelemente 1 kontaktiert werden.

Die engen Zwischenräume bzw. Schlitze zwischen den Kontakt-Lamellen der Innenleiter- und Außenleiter-Kontaktelemente machen es unabhängig von der Ausrichtung bzw. Orientierung der Koaxial-Steckverbinderelemente relativ zu den zu kontaktierenden Kontaktstiften unmöglich, daß
1) ein oder mehrere Kontaktstifte in den Schlitzen zu liegen kommen, ohne wenigstens mit einem der diesseits und jenseits des Schlitzes vorgesehenen Kontakt-Lamellen in Kontakt zu kommen und/oder
2) ein oder mehrere Kontaktstifte durch die Schlitze hindurch von innerhalb eines der Kontaktelemente der Koaxial-Steckverbinderelemente nach außerhalb desselben oder umgekehrt gelangen.

Es ist aus diesem Grund nicht erforderlich, die Koaxial-Steckverbinderelemente in einer bestimmten Orientierung in das Steckverbindergehäuse 51 einzusetzen. Die Verwendung der beschriebenen Koaxial-Steckverbinderelemente 1 ermöglicht dadurch die Herstellung von Steckverbindern 5 in weniger Arbeitsgängen und mit einer geringeren Ausschußrate.

Es ist ferner nicht erforderlich, das Innenleiter-Kontaktelement und das Außenleiter-Kontaktelement jedes einzelnen Koaxial-Steckverbinderelements in einer bestimmten Orientierung zusammensetzen, denn durch die besondere Schlitzgestaltung und -bemessung ist es auch ohne eine aufeinander abgestimmte Ausrichtung der Kontaktelemente sichergestellt, daß stets sowohl das Innenleiter-Kontaktelement als auch das Außenleiter-Kontaktelement fest und sicher mit den zugeordneten Kontaktstiften verbindbar sind. Dadurch läßt sich auch die Herstellung der einzelnen Koaxial-Steckverbinderelemente selbst in weniger Arbeitsgängen, also einfacher, schneller und mit einer geringeren Ausschußrate durchführen.

Obgleich das beschriebene Koaxial-Steckverbinderelement einfacher und schneller herstellbar und weiterverarbeitbar ist als herkömmliche Koaxial-Steckverbinderelemente, kann zwischen diesem und den damit in Kontakt zu bringenden Kontaktstiften stets ein unter allen Umständen optimaler elektrischer Kontakt hergestellt werden.

## Patentansprüche

1. Koaxial-Steckverbinderelement (1), dessen den Innenleiter und den Außenleiter repräsentierende Kontaktelemente (21, 22) mit Kontaktstiften einer Kontaktstiftleiste (6) in Kontakt bringbar sind, wobei das Außenleiter-Kontaktelement (22) und/oder das Innenleiter-Kontaktelement (21) mehrere, durch Zwischenräume (23, 26) voneinander getrennte federnde Kontakt-Lamellen (24, 27) aufweisen,
**dadurch gekennzeichnet,**
daß die zwischen den Kontakt-Lamellen (24) des Außenleiter-Kontaktelements (22) vorgesehenen Zwischenräume (23) und/oder die zwischen den Kontakt-Lamellen (27) des Innenleiter-Kontaktelements (21) vorgesehenen Zwischenräume (26) derart geformt und/oder bemessen sind, daß im Verbindungszustand dort zu liegen kommende Kontaktstifte der Kontaktstiftleiste zumindest mit einer der an einen jeweiligen Zwischenraum angrenzenden Kontakt-Lamellen in Kontakt kommen.

2. Koaxial-Steckverbinderelement nach Anspruch 1,
**dadurch gekennzeichnet,**
daß das Außenleiter-Kontaktelement (22) und das Innenleiter-Kontaktelement (21) im wesentlichen zylindermantelförmig ausgebildet sind.

3. Koaxial-Steckverbinderelement nach Anspruch 1 oder 2,
**dadurch gekennzeichnet,**
daß die Zwischenräume (23, 26) durch im Außenleiter-Kontaktelement (22) bzw. im Innenleiter-Kontaktelement (21) vorgesehene Längsschlitze gebildet werden.

4. Koaxial-Steckverbinderelement nach Anspruch 3,
**dadurch gekennzeichnet,**
daß die Kontakt-Lamellen (24, 27) durch die zwischen benachbarten Längsschlitzen (23, 26) vorhandenen Abschnitte des Außenleiter-Kontaktelements (22) bzw. des Innenleiter-Kontaktelements (21) gebildet werden.

5. Koaxial-Steckverbinderelement nach einem der vorhergehenden Ansprüche,
**dadurch gekennzeichnet,**
daß die Kontakt-Lamellen (24, 27) in radialer Richtung elastisch federnd ausgebildet sind.

6. Koaxial-Steckverbinderelement nach einem der vorhergehenden Ansprüche,
**dadurch gekennzeichnet,**
daß die Außenumfangsfläche der Kontakt-Lamellen (24) des Außenleiter-Kontaktelements (22) in dessen freiem Endabschnitt als zur Kontaktierung von Kontaktstiften geeignete Kontaktzone (25) ausgebildet ist.

7. Koaxial-Steckverbinderelement nach einem der vorhergehenden Ansprüche,
**dadurch gekennzeichnet,**
daß die Innenumfangsfläche der Kontakt-Lamellen (27) des Innenleiter-Kontaktelements (21) in dessen freiem Endabschnitt als zur Kontaktierung von Kontaktstiften geeignete Kontaktzone (28) ausgebildet ist.
